# EUROPÄISCHE PATENTANMELDUNG

(11) **EP 3 653 939 A1**
(43) Veröffentlichungstag der Anmeldung: **20.05.2020**
(21) Anmeldenummer: 19203551.7
(22) Anmeldetag: 16.10.2019
(51) Int. Cl.: F24C 15/16

(54) **GARGERÄT**

(30) Priorität: 14.11.2018 DE 102018128475
(71) Anmelder: Miele & Cie. KG, 33332 Gütersloh (DE)
(72) Erfinder: Ellersiek, Ralf, 32257 Bünde (DE); Zerbian, Thomas, 49124 Georgsmarienhütte (DE)

(57) **Zusammenfassung**

Die Erfindung betrifft ein Gargerät (1), mit einem Garraum (11) zur Aufnahme zu garender Speisen, wobei der Garraum (11) im Wesentlichen durch einen Garraummantel (12) begrenzt wird, wobei an einer Garrauminnenseite (13) des Garraummantels (12) wenigstens ein Tragteil (2) angeordnet ist, welches ausgebildet ist, ein Gargeschirr mit den zu garenden Speisen zu halten, wobei das Tragteil (2) einen Zapfen (22) aufweist, welcher von einer elastischen Aufnahmehülse (3) in einer Durchgangsöffnung (15) des Garraummantels (12) gehalten wird.

Um die Montage des Tragteils komfortabler bzw. leichtgängiger zu gestalten, ist die Aufnahmehülse (3) endseitig geschlossen und umfasst auf der inneren Umfangsfläche (35) Vorsprünge (40)

## Beschreibung

Die Erfindung betrifft ein Gargerät, mit einem Garraum zur Aufnahme zu garender Speisen, wobei der Garraum im Wesentlichen durch einen Garraummantel begrenzt wird, wobei an einer Garrauminnenseite des Garraummantels wenigstens ein Tragteil angeordnet ist, welches ausgebildet ist, ein Gargeschirr mit den zu garenden Speisen zu halten, wobei das Tragteil einen Zapfen aufweist, welcher von einer elastischen Aufnahmehülse in einer Durchgangsöffnung des Garraummantels gehalten wird.

Es sind verschiedene Gargeräte bekannt, bei denen zum Gebrauch Gitterroste, Bleche oder dergleichen im Garraum aufgenommen werden können. Hierzu gehören neben dem Backofen auch z.B. Dampfgarer, Mikrowellen oder aus diesen Gerätearten kombinierte Küchengeräte.

Diese Gitterroste, Bleche und dergleichen werden üblicherweise an den beiden seitlichen Innenseiten des Garraums von jeweils einem Tragteil oder Traggitter gehalten. Die Traggitter bilden hierzu in der Horizontalen verlaufende gerade Schienen aus, in welche z.B. ein Gitterrost vom Benutzer bei geöffnetem Garraum von Vorne eingeschoben werden kann. Mehrere Paare von Schienen sind in der Vertikalen zueinander beabstandet angeordnet, um verschiedene Positionierungen des Gitterrosts in der Höhe zu ermöglichen. Die Traggitter sind üblicherweise einstückig aus Metall ausgebildet.

Aus der DE 10 2014 109 729 B3 ist ein Gargerät bekannt, bei dem die Tragteile jeweils mittels Traggitteraufnahmen an der jeweiligen seitlichen Innenfläche des Garraums befestigt sind. Diese Traggitteraufnahmen bestehen dabei aus Edelstahl, um der Temperatur des Garraums und bei einer vorhandenen Dampfgarfunktion auch der Luftfeuchtigkeit im Garraum während des Garprozesses ausgesetzt werden zu können. Hierbei kann es vorkommen, dass der Zapfen sehr schwergängig innerhalb der Aufnahemhülse bewegbar ist, aufgrund der Adhäsionseigenschaften zwischen der glatten Metalloberfläche des Zapfens und dem eng anliegenden Innenumfang der elastomeren Hülse. Ferner ist ein Herausziehen des Zapfens nahezu unmöglich, weil die elastomere Hülse luftdicht den Zapfen umschließt, sodass beim herausziehen des Zapfens innerhalb der Hülse ein Unterdruck entsteht, der schwer zu überwinden ist.

Der Erfindung liegt somit die Aufgabe zu Grunde, ein Gargerät mit einem Tragteil bzw. Traggitter bereitzustellen, bei dem das Tragteil oder Traggitter einfacher als bisher bekannt montiert werden kann, wobei die Garraumdichtigkeit gesichert ist. Ferner soll das Tragteil oder Traggitter bzw. das Küchengerät einfacher und bzw. oder besser als bisher bekannt zu reinigen sein.

Erfindungsgemäß wird unter anderem diese Aufgabe durch ein Gargerät mit den Merkmalen des unabhängigen Patentanspruchs 1 gelöst. Vorteilhafte Ausgestaltungen und Weiterbildungen der Erfindung ergeben sich aus den nachfolgenden abhängigen Ansprüchen.

Zum bereits genannten Gargerät bezeichnet der Begriff "Garen" die Art der Zubereitung bzw. der Haltbarmachung von Lebensmitteln und schließt z.B. das Dampfgaren, Dünsten, Mikrowellen-Garen, Backen sowie Grillen und Braten im Backofen ein, welches alles Garverfahren sind, die in einem geschlossenen Garraum ausgeführt werden können. Hierbei kann das Gargut jeweils in bzw. auf einem Gargeschirr angeordnet sein und das Gargeschirr kann in dem Garraum z.B. auf einem Rost gehalten werden. Der Rost seinerseits kann durch das Tragteil oder Traggitter in dem Garraum gehalten werden. Auch kann ein Blech z.B. zum Backen als Gargeschirr direkt von dem Tragteil oder Traggitter gehalten werden. Die Begriffe Tragteil und Traggitter werden weitestgehend synonym verwendet.

Das Gargerät zeichnet sich dadurch aus, dass das Tragteil einen Zapfen aufweist, welcher von einer elastischen, auch als Aufnahmestopfen bezeichneten Aufnahmehülse in einer Durchgangsöffnung des Garraummantels gehalten wird. Die Durchgangsöffnung ist dabei durch den Garraummantel hindurch angeordnet, so dass die Aufnahmehülse den Garraum mit der Umgebung außerhalb des Garraummantels verbinden kann. In dieser Aufnahmehülse ist von der Seite des Garraums der Zapfen des Tragteils eingesteckt und kann aufgrund der elastischen Eigenschaften der Aufnahmehülse von diesem wenigstens kraftschlüssig gehalten werden.

Die Aufnahmehülse ist dabei endseitig geschlossen und umfasst auf der inneren Umfangsfläche Vorsprünge. Dadurch ist der Garraum dicht geschlossen, sowohl bei eingestecktem Zapfen als auch bei entferntem Zapfen, beispielsweise wenn das Targteil aus dem Garraum entfernt wurde. Bei Damfgarern wird so die Reinigungsbetriebsart bereitgestellt, die bei herausgenommenen Tragteil durchgeführt wird. Ferner ist sichergestellt, dass das Einschieben oder Herausziehen des Zapfens in die Aufnahmehülse oder aus der Aufnahmehülse leichgängig geschieht. Ein Festsaugen der äußeren Umfangsfläche des Zapfens mit der inneren Umfangsfläche der Aufnahmehülse wird vermieden, weil die Vorsprünge partielle Luftdurchlässe zum Garraum bereitstellen. Dies wird insbesondere beim Bewegen des Zapfens innerhalb der Hülle erreicht, wobei beim Verbleib innerhalb der vorgesehenen Endposition eine dichte Anlage mit der inneren Mantelfläche erreicht werden kann aufgrund des Rückstellverhaltens des elastischen Materials.

Gemäß einem Aspekt weist die innere Umfangsfläche der Aufnahmehülse bezogen auf eine Mittellängsachse der Aufnahmehülse in radialer Richtung einen größeren Abstand zu der Mittellängsachse auf als die Vorsprünge. Anders ausgedrückt, die Vorsprünge sind in radialer Richtung näher an die Mittellängsachse erstreckt als die sie umgebende innere Umfangsfläche. Die Erhebung der Vorsprünge in radialer Richtung gegenüber der inneren Umfangsfläche der Aufnahmehülse werden auch als Radialerstreckung bezeichnet.

Gemäß einem Aspekt weisen die Vorsprünge eine Quererstreckung entlang einer quer zur Mittellängsachse der Aufnahmehülse orientierten Ebene und eine Längserstreckung auf. Die Längserstreckung ist in Richtung der Mittellängsachse, vorzugsweise parallel zur Mittellängsachse orientiert. Die Längserstreckung kann aber auch in einer Richtung orientiert sein, welche eine Ebene, die die Mittellängsachse enthält, schneidet, wobei die Längserstreckung dann einer schraubenförmigen Bahn um die Mittellängsachse folgt. Die Längserstreckung hat die gleiche oder vorzugsweise eine größere räumliche Ausdehnung als die Quererstreckung. Insbesondere hat die Längserstreckung eine größere räumliche Ausdehnung als die Radialerstreckung.

Gemäß einem Aspekt sind alle Vorsprünge hinsichtlich der räumlichen Ausdehnung der Radialerstreckung identisch ausgebildet. Vorzugsweise sind alle Vorsprünge hinsichtlich ihrer räumlichen Ausdehnung und/oder Orientierung der Längserstreckung und der Quererstreckung identisch ausgeführt. Alternativ zu dieser bevorzugten Ausführungsform sind alle Vorsprünge hinsichtlich ihrer räumlichen Ausdehnung und/oder Orientierung der Längserstreckung und der Quererstreckung unterschiedlich ausgeführt.

Auf diese Art und Weise kann eine einfach und ohne Werkzeuge herzustellende Verbindung von dem Tragteil über dessen Zapfen und die Aufnahmehülse mit dem Garraummantel geschaffen werden, welche einen sicheren Halt gewährleisten kann. Auch kann die Montage einfach und schnell erfolgen, indem der Aufnahmebuchse z.B. von der Garraumseite in die Durchgangsöffnung gesteckt und von der Garraumaußenseite in die Durchgangsöffnung hinein in seine Montageposition gezogen wird. Aufgrund der erreichten Leichtgängigkeit kann dies einfach und schnell von Hand erfolgen, so dass auf Werkzeuge zur Montage verzichtet werden kann.

In einer zweckmäßigen Ausführung sind die Vorsprünge stegförmig, innerhalb der Aufnahmehülse axial verlaufend ausgebildet. Axial verlaufend bedeutet, in Einführrichtung oder Auszugsrichtung des Zapfens. Die Stege liegen dabei mit ihrem Scheitelbereich an dem Zapfen an, die unmittelbar benachbarten Bereiche liegen dann nicht an oder mit nur sehr leichtem Druck. Beim Bewegen des Zapfens innerhalb der Buchse bilden sich Lücken in dem Übergangsbereich von Steg zum inneren Hülsenmantel, sodass ein Luftaustausch zum hinteren oder inneren Bereich der Aufnahmehülse stattfinden kann. Dadurch kann sich der Zapfen in der Aufnahmehülse nicht festsaugen, sodass dieser leichtgängig darin bewegt werden kann.

In einer bevorzugten Weiterbildung sind die Vorsprünge im Schnitt, also quer zur Einsteckrichtung des Zapfens, trapezförmig, dreieckig, gebogen, sphärisch oder parabol geformt. Damit wird eine sehr kleine Kontaktfläche zur Mantelfläche des Zapfens bereitgestellt und eine sichere und dauerhaft haltbare Anbindung an die innere Mantelfläche erreicht. Ein Ablösen aufgrund von Materialermüdung wird mit dieser Formgebung verhindert.

In einer weiteren, zweckmäßigen Ausführung sind die stegförmigen Vorsprünge schräg verlaufend oder gedreht, bezogen auf die Einsteckrichtung des Zapfens, ausgebildet oder angebracht. Die etwas gedrehte oder gewendelte Anordnung bietet einen Gewindeeffekt, der eine Walkbewegung im Steg oder den angrenzenden Mantelbereichen beim Bewegen des Zapfens innerhalb der Aufnahmehülse verursacht. Dadurch wiederrum gestaltet sich das Einschieben oder Herausziehen des Zapfens leichtgängiger, als bei geraden Stegen.

In einer insgesamt vorteilhaften Ausführung weisen die Vorsprünge eine Höhe im Bereich 0, 5 mm bis 2 mm auf. Der Zapfendurchmesser beträgt dabei bevorzugt 4 bis 6 mm, wobei der Hülsendurchmesser entsprechend zur Aufnahme des Zapfens dimensioniert ist.

In einer weiteren vorteilhaften Ausführung sind die stegförmigen Vorsprünge gleichmäßig verteilt über den inneren Umfang der Aufnahmehülse angeordnet. Dadurch ergibt sich eine zumindest nahezu gleichmäßig verteilte Belastung oder Verformung der elastischen Aufnahmehülse. Bevorzugt umfasst die Aufnahmehülse an ihrem Mantel auf ihrem Innenumfang drei Stege, die umfangsseitig jeweils in einem Winkel von 120 Grad zu ihrem benachbarten Steg angeordnet sind. Des ergibt sich insgesamt eine ähnliche Anordnung, wie die eines Gewehrlaufs mit Zügen.

Gemäß einem Aspekt der vorliegenden Erfindung besteht die die Aufnahmehülse aus einem Elastomermaterial, bevorzugt elektrisch leitend, ferner bevorzugt einem Silikonkautschuk, besteht, wobei die Vorsprünge aus einem Elastomermaterial, bevorzugt aus demselben Material der Aufnahmehülse angeformt sind. Auf diese Weise können die elastischen Eigenschaften der Aufnahmehülse realisiert werden. Dabei können als elastomere Materialien sowohl Naturkautschuke als auch Silikonkautschuke verwendet werden. In beiden Fällen stehen Ausgestaltungen dieser Materialien zur Verfügung, welche die Temperaturen, die bei den Garprozessen des Küchengeräts auftreten können, sicher aushalten können. Die elektrische Leitfähigkeit ist besonders bevorzugt bei Gargeräten mit einem Mikrowellenerzeuger einzusetzen, weil dadurch die sogenannte Wellendichtigkeit erreicht werden kann. Wellendichtigkeit bedeutet, dass das vom Mikrowellensender erzeugte Signal nicht aus dem Garraum austritt oder zumindest soweit abgeschwächt ist, dass es in der äußeren Umgebung den funkbasierten Datenverkehr und Kommunikation nicht beeinflusst.

Vorzugsweise sind die Vorsprünge gegenüber dem inneren Umfang, auch Mantelfläche genannt, in radialer Richtung erhaben ausgebildet. Hierdurch bilden sich zwischen den Vorsprüngen Kanäle aus, über die Luft aus der Zapfenaufnahme herausströmen oder in die Zapfenaufnahme hineinströmen kann, wenn ein Zapfen in der Zapfenaufnahme vom Benutzer bewegt wird, beispielsweise wenn der Zapfen in die Zapfenaufnahme eingeführt oder aus dieser entnommen wird. Alternativ ist es auch möglich die Kanäle als Vertiefungen in der Mantelfläche auszuführen, welche gegenüber dem inneren Umfang radialer Richtung zurückfallend ausgebildet sind. Derartige Vertiefungen sind in bevorzugter Weise in axialer Richtung über die gesamte axiale Erstreckung der Zapfenaufnahme ausgeführt.

Gemäß einem weiteren Aspekt der vorliegenden Erfindung weist die Aufnahmehülse an seinem dem Garraum zugewandten Ende eine der Garrauminnenseite zugewandte Anlagefläche auf, welche der Form der Garrauminnenseite um die Durchgangsöffnung herum zumindest abschnittsweise angepasst ausgebildet ist. Hierdurch kann eine möglichst enge und bzw. oder flache Anlage der Aufnahmehülse an die Garrauminnenseite erreicht werden, so dass ein Zwischenraum zwischen der Aufnahmehülse und dem Garraummantel vermieden werden kann. Ein derartiger Zwischenraum könnte schwieriger zu reinigen sein, so dass durch die Vermeidung eines Zwischenraums die Reinigung des Küchengeräts für den Benutzer vereinfacht bzw. ein besseres Reinigungsergebnis erzielt werden kann.

Gemäß einem weiteren Aspekt der vorliegenden Erfindung weist die Garrauminnenseite um die Durchgangsöffnung herum zumindest abschnittsweise eine Schrägfläche, vorzugsweise eine trichterförmige Schrägfläche, auf, wobei die Anlagefläche der Aufnahmehülse zumindest abschnittsweise an die Schrägfläche der Garrauminnenseite angepasst ausgebildet ist. Durch die Schrägfläche der Garrauminnenseite kann eine Vertiefung geschaffen werden, in welche sich die Aufnahmehülse mit seiner korrespondierenden Fläche möglichst lückenlos anlegen kann, so dass nicht nur zwischen dem Garraummantel und der Aufnahmehülse ein Zwischenraum vermieden werden kann, wie zuvor beschrieben, sondern die Aufnahmehülse möglichst vollständig bis vollkommen vollständig in der Vertiefung des Garraummantels aufgenommen werden kann. Hierdurch kann vorzugsweise ein flächig bündiger Abschluss der Aufnahmehülse mit der Oberfläche der Garrauminnenseite geschaffen werden, was zum einen optisch ansprechender für den Benutzer sein kann. Zum anderen kann hierdurch eine möglichst glatte Oberfläche der Garrauminnenseite geschaffen werden, welche entsprechend einfach und rückstandsfrei zu reinigen sein kann.

Gemäß einem weiteren Aspekt der vorliegenden Erfindung weist die Aufnahmehülse zumindest abschnittweise eine umlaufende Nut auf, welche den Garraummantel beidseitig umgreift. Hierdurch kann ein sicherer und einfach zu realisierender Halt der Aufnahmehülse in der Durchgangsöffnung des Garraummantels geschaffen werden. Dabei können die Ränder der Nut vorzugsweise derart ausgebildet sein, dass die Aufnahmehülse von einem Benutzer von der Seite des Garraums in die Durchgangsöffnung hineingezogen werden kann und das Material der Aufnahmehülse sich hierbei elastisch verformt, um diese Bewegung zuzulassen. Gleichzeitig kann der dem Garraum zugewandte Bereich der Aufnahmehülse vorzugsweise derart, vorzugsweise durch seine radiale Erstreckung, ausgebildet sein, dass ein Ziehen der Aufnahmehülse durch die Durchgangsöffnung hindurch über die Nut hinaus sicher verhindert werden kann, so dass die Aufnahmehülse durch ein Ziehen von einem Benutzer mit den Fingern zuverlässig, schnell und werkzeuglos bestimmungsgemäß positioniert werden kann.

Vorzugsweise hat die Aufnahmehülse an seinem dem Garraum abgewandten Ende einen Griffabschnitt oder Griffbereich. Dieser Griffabschnitt hat vorzugsweise einen zylindrischen oder rechteckigen oder linsenförmigen Querschnitt. Gemäß bevorzugter Ausführungsform hat der Griffabschnitt in axialer Richtung, insbesondere bezogen auf die Zapfenaufnahme, eine Erstreckung von wenigstens 20 Millimeter.

Gemäß einem weiteren Aspekt der vorliegenden Erfindung ist das Tragteil als Traggitter ausgebildet und weist wenigstens einen Abstandshalter auf, welcher zum Zapfen, vorzugsweise in der Höhe nach unten, beabstandet angeordnet ist und das Traggitter gegenüber der Garrauminnenseite des Garraummantels abstützt. Hierdurch kann eine Beweglichkeit des montierten Traggitters wie z.B. ein Kippen oder Wackeln vermieden werden, indem das Traggitter an wenigstens zwei Stellen, nämlich einmal durch den in der Aufnahmehülse gehaltenen Zapfen und einmal durch den Abstandshalter, seitlich gegenüber der Garrauminnenseite abgestützt wird. Gleichzeitig kann durch die Verwendung eines Abstandshalters auf eine zweite Aufnahmehülse und eine entsprechende Durchgangsöffnung des Garraummantels verzichtet werden, was den Herstellungsaufwand reduzieren kann.

Dabei kann der Abstandshalter einstückig als Bestandteil des Körpers des Traggitters ausgebildet oder als separates Bauteil mit dem Körper des Traggitters einteilig verbunden sein. Auch kann ein Abstandshalter als separates und loses Bauteil verwendet und durch den in der Aufnahmehülse gehaltenen Zapfen von dem Traggitter zwischen sich und der Garrauminnenseite gehalten werden.

Den Abstandshalter dabei in der Höhe zum Zapfen nach unten versetzt anzuordnen kann dahingehend vorteilhaft sein, weil im vorliegenden Anwendungsfall eine Belastung durch ein Gargutträger oder dergleichen derart auftreten wird, dass der Zapfen einen Drehpunkt darstellt, um den herum das Traggitter unterhalb zur Garrauminnenseite hingedrückt und oberhalb von der Garrauminnenseite weggezogen werden wird. Diesem Druck des Traggitters unterhalb des Zapfens zur Garrauminnenseite hin kann der Abstandshalter genau dann wirkungsvoll entgegenwirken, falls der Abstandshalter unterhalb des Zapfens angeordnet ist.

Gemäß einem weiteren Aspekt der vorliegenden Erfindung weist das Traggitter wenigstens ein Paar Abstandshalter auf, welche jeweils zum Zapfen, vorzugsweise in der Höhe, beabstandet angeordnet sind, wobei der Zapfen zwischen den beiden Abstandshaltern angeordnet ist und wobei beide Abstandshalter das Traggitter gegenüber der Garrauminnenseite des Garraummantels abstützen. Auf diese Art und Weise kann einer Beweglichkeit des Traggitters um den Zapfen als Drehpunkt in zwei Richtungen, vorzugsweise sowohl unterhalb als auch oberhalb des Zapfens, entgegengewirkt werden, wie zuvor beschrieben. Ferner kann über ein Paar von Abstandshaltern auch ein Toleranzausgleich der Länge des Zapfens erfolgen, weil das Maß, wie weit der Zapfen in die Zapfenaufnahme der Aufnahmehülse eingeführt werden kann, durch den Kontakt beider Abstandshalter mit der Garrauminnenseite bestimmt bzw. begrenzt werden kann.

Ein Ausführungsbeispiel der Erfindung ist in den Zeichnungen rein schematisch dargestellt und wird nachfolgend näher beschrieben. Es zeigen
- Figur 1: eine perspektivische Darstellung eines Gehäuses eines Küchengeräts von vorne;
- Figur 2: einen Ausschnitt der Darstellung der Figur 1;
- Figur 3: eine perspektivische Darstellung des Gehäuses des Küchengeräts von der Seite;
- Figur 4: einen Ausschnitt der Darstellung der Figur 3;
- Figur 5: eine Schnittdarstellung des Gehäuses des Küchengeräts von vorne;
- Figur 6: einen Ausschnitt der Darstellung der Figur 5;
- Figur 7a: eine Schnittdarstellung des Gehäuses des Küchengeräts im unmontierten Zustand;
- Figur 7b: die Darstellung der Figur 7a im montierten Zustand;
- Figur 8: eine Detailansicht der Aufnahmehülse an der Einführöffnung im unmontierten Zustand; und
- Figur 9: die Darstellung der Aufnahmehülse in einer Ausführungsform im montierten Zustand.

Die o.g. Figuren werden in kartesischen Koordinaten betrachtet. Es erstreckt sich eine Längsrichtung X, welche auch als Tiefe X bezeichnet werden kann. Senkrecht zur Längsrichtung X erstreckt sich eine Querrichtung Y, welche auch als Breite Y bezeichnet werden kann. Senkrecht sowohl zur Längsrichtung X als auch zur Querrichtung Y erstreckt sich eine vertikale Richtung Z, welche auch als Höhe Z bezeichnet werden kann.

Es wird ein Küchengerät 1 betrachtet, welches ein Gehäuse 10 aufweist, das auch als Korpus 10 bezeichnet werden kann. Das Gehäuse 10 weist einen Garraum 11 auf, in welchem Speisen zum Garen aufgenommen werden können. Der Garraum 11 wird im Wesentlichen durch einen Garraummantel 12 gebildet, welcher den Garraum 11 seitlich, hinten sowie oben und unten umschließt. Der Garraummantel 12 weist nach innen eine Garrauminnenseite 13 und nach außen eine Garraumaußenseite 14 auf. Nach vorne ist der Garraum 11 hinsichtlich des Garraummantels 12 offen ausgebildet und kann von einem Benutzer durch eine Tür oder Klappe (nicht dargestellt) geöffnet und geschlossen werden, vgl. z.B. Figur 1.

Im Garraum 11 sind zwei einander in der Breite Y gegenüberliegende Traggitter 2 als Tragteile 2 angeordnet, welche gemeinsam der Aufnahme z.B. eines Gitterrosts dienen (nicht dargestellt), auf dem die zu garende Speise in einem Kochgeschirr angeordnet werden kann. Auch kann z.B. ein Kuchenblech (nicht dargestellt) von dem Traggitter 2 aufgenommen werden. Zu diesem Zweck weist jedes Traggitter 2 mehrere parallel zueinander verlaufende sich horizontal in der Tiefe X erstreckende Aufnahmen 21 in Form von Schienen 21 auf, welche durch einen Teil des Traggitterkörpers 20 des Traggitters 2 gebildet werden, siehe z.B. Figuren 1, 3 und 5.

Um die beiden Traggitter 2 an der linken bzw. rechten Garrauminnenseite 13 zu befestigen, weist das Traggitter 2 jeweils einen Zapfen 22 auf, welcher mit einem Ende mit dem Traggitterkörper 20 fest verbunden ist. Das gegenüberliegende Ende des Zapfens 22 zeigt im montierten Zustand geradlinig zu der jeweiligen Garrauminnenseite 13 hin und wird von einer als ein Aufnahmestopfen 3 ausgebildeten Aufnahmehülse 3 elastisch aufgenommen und hierdurch im Wesentlichen kraftschlüssig am Gehäuse 10 gehalten, siehe z.B. Figuren 1, 3 und 5 sowie die entsprechenden jeweiligen Ausschnitte A, B und C der Figuren 2, 4 und 6. Das Traggitter 2 stützt sich dabei jeweils mit einem Abstandshalter 23 oberhalb und unterhalb des Zapfens 22 gegen die jeweilige Garrauminnenseite 13 ab, siehe z.B. Figuren 5, 7a und 7b.

Wie schematisch in den Figuren 7a bis 9 dargestellt, weist der Aufnahmestopfen 3 einen elastischen Stopfenkörper 30 auf, welcher aus einem Silikonwerkstoff wie vorzugsweise einem Silikonkautschuk besteht. Innerhalb des Stopfenkörpers 30 ist eine Zapfenaufnahme 31 als Aussparung ausgebildet, welche der Aufnahme des Zapfens 22 des Traggitters 2 dient. Die Zapfenaufnahme 31 weist dem Zapfen 22 abgewandt, d.h. im Bereich des Bodens der Zapfenaufnahme 31 (rechts in der Darstellung der Figuren 8 und 9). Das dem Zapfen 22 zugewandte Ende des Stopfenkörpers 30 kann in einer Ausführung trichterförmig ausgebildet sein und weist eine entsprechende vom Garraum 11 wegweisende Anlagefläche 32 auf, welche in ihrer Form einer Schrägfläche 16 einer Durchgangsöffnung 15 des Garraummantels 12 entspricht, vgl. z.B. Figuren 7a und 7b. Hinter der Anlagefläche 32 weist der Stopfenkörper 3 eine Nut 33 auf, welche dem Halt in der Durchgangsöffnung 15 des Garraummantels 12 dient, vgl. z.B. Figuren 5, 6.

Zur Montage des Traggitters 2 wird zuerst der Aufnahmestopfen 3 von der Garrauminnenseite 13 in die Durchgangsöffnung 15 des Garraummantels 12 gesteckt, so dass der Aufnahmestopfen 3 mit seinem radial geringeren Endbereich aus der Durchgangsöffnung 15 des Garraummantels 12 herausragt. Der Aufnahmestopfen 3 kann dann von der Garraumaußenseite 14 von einem Benutzer mit den Fingern gegriffen und gezogen werden, bis die Anlagefläche 32 des Aufnahmestopfens 3 von der Garrauminnenseite 13 an der Schrägfläche 16 der Durchgangsöffnung 15 des Garraummantels 12 anliegt und hierdurch eine weitere Bewegung in der Breite Y blockiert wird. In dieser Lage hat die Nut 33 den Rand der Durchgangsöffnung 15 des Garraummantels 12 durch elastische Verformung in sich aufgenommen, so dass der Aufnahmestopfen 3 in der Durchgangsöffnung 15 des Garraummantels 12 sicher gehalten wird, vgl. z.B. Figuren 2, 4, 6 und 7b.

Zur Erleichterung der Montage hat der Stopfenkörper 30 an einem dem Zapfen 22 bzw. dem Garraum 11 abgewandten Ende einen als Griffbereich ausgestalteten Abschnitt, auch Griffabschnitt genannt. Bei der Montage ist es so möglich, dass durch ein Ziehen an dem Griffbereich der Stopfen 3 sicher in seine Montageposition überführt wird. Insbesondere erleichtert das Aufbringen der Zugkraft an dem Zapfen 22 bzw. dem Garraum 11 abgewandten Ende das Zusammenführen von Nut 33 und dem Rand der Durchgangsöffnung 15 im Garraummantel 12.

Nun kann als nächstes das Traggitter 2 montiert werden, indem dieses von der Garrauminnenseite 13 mit dem Zapfen 22 in die Zapfenaufnahme 31 des Aufnahmestopfens 3 eingeführt wird, siehe z.B. Figuren 7a bis 9. Da der Zapfen 22 radial etwas größer als der Innendurchmesser der Zapfenaufnahme 31, die durch die die Scheitelbereiche begrenzende Kreisfläche ausgebildet ist, wird der elastische Hülsenkörper 30 durch das Einführen des Zapfens 22 radial geweitet, siehe z.B. Figuren 8 und 9. Dies hat zum einen die Wirkung, dass der Zapfen 22 durch die radial nach innen wirkende Federkraft des elastischen Materials des Hülsenkörpers 30 kraftschlüssig in der Zapfenaufnahme 31 gehalten werden kann. Dabei wird dieser kraftschlüssige Halt dadurch unterstützt, dass im Bereich der Nut 33 das elastische Material des Hülsenkörpers 30 radial außen an die Kante der Durchgangsöffnung 15 des Garraummantels 12 stößt und nicht ausweichen kann, was die kraftschlüssige Wirkung in diesem Bereich noch verstärken kann. Ferner wird eine Verklebung der beiden Bauteile dadurch vermieden, dass nur die Scheitelbereiche 41 der Stege 40 an der Mantelfläche 25 des Zapfens 22 anliegen (Fig. 9).

In der Ausführung gemäß Fig. 8 besitzt die Zapfenaufnahme 31 drei axial verlaufende Stege 40, die im Querschnitt in der Form eines Kreisabschnittes oder parabol geformt sind und damit grob eine Dreiecksform aufweisen. Diese Formgebung stellt einen breiten Anbindungsbereich 43 des Stegs zur Aufnahmehülse 3 bzw. zum Material des Hülsenmantels 35 bereit. In der Ausführung gemäß Fig. 9 umfasst die Zapfenaufnahme 31 sechs Stege 40. In beiden Ausführungen sind die Stege 40 über den Innenumfang des Hülsenmantels 35 der Aufnahmehülse 3 gleichmäßig verteilt angeordnet. Um das Einführen des Zapfens 22 in die Zapfenaufnahme 31 zu erleichtern, sind die Stege 40 an der Eingangsseite mit einer Anlaufschräge versehen. In einer anderen Ausführung können die Stege 40 auch mit einer ansteigend verlaufenden Höhe versehen werden, sodass sich der Presssitz erhöht, je weiter der Zapfen 22 in die Zapfenaufnahme 31 eingesteckt wird.

### Bezugszeichenliste (Bestandteil der Beschreibung)

- A: erster Ausschnitt
- B: zweiter Ausschnitt
- C: dritter Ausschnitt
- X: Längsrichtung; Tiefe
- Y: Querrichtung; Breite
- Z: vertikale Richtung; Höhe

- 1: Küchengerät
- 10: Gehäuse; Korpus
- 11: Garraum
- 12: Garraummantel
- 13: Garrauminnenseite
- 14: Garraumaußenseite
- 15: Durchgangsöffnung
- 16: Schrägfläche

- 2: Tragteil oder Traggitter
- 20: Traggitterkörper
- 21: Aufnahmen; Schienen
- 22: Zapfen
- 23: Abstandhalter
- 24: Mantelfläche des Zapfens

- 3: Aufnahmehülse oder Aufnahmestopfen
- 30: Stopfen körper
- 31: Zapfenaufnahme
- 32: Anlagefläche
- 33: Nut
- 35: innere Mantelfläche, innerer Umfang
- 40: Steg
- 41: Scheitelbereich
- 43: Anbindungsbereich

## Patentansprüche

1. Gargerät (1), mit einem Garraum (11) zur Aufnahme zu garender Speisen, wobei der Garraum (11) im Wesentlichen durch einen Garraummantel (12) begrenzt wird, wobei an einer Garrauminnenseite (13) des Garraummantels (12) wenigstens ein Tragteil (2) angeordnet ist, welches ausgebildet ist, ein Gargeschirr mit den zu garenden Speisen zu halten, wobei das Tragteil (2) einen Zapfen (22) aufweist, welcher von einer elastischen Aufnahmehülse (3) in einer Durchgangsöffnung (15) des Garraummantels (12) gehalten wird,
**dadurch gekennzeichnet,**
**dass** die Aufnahmehülse (3) endseitig geschlossen ist und auf der inneren Umfangsfläche (35) Vorsprünge (40) umfasst.

2. Gargerät (1) nach Anspruch 1,
**dadurch gekennzeichnet,**
**dass** die Vorsprünge (40) stegförmig, innerhalb der Aufnahmehülse (3, 35) axial verlaufend ausgebildet sind.

3. Gargerät (1) nach Anspruch 2,
**dadurch gekennzeichnet,**
**dass** die Vorsprünge (40) im Schnitt, also quer zur Einsteckrichtung des Zapfens (22), trapezförmig, dreieckig, polygon, kreisabschnittig oder parabol geformt sind.

4. Gargerät (1) nach Anspruch 2 oder 3,
**dadurch gekennzeichnet,**
**dass** die stegförmigen Vorsprünge (40) schräg verlaufend oder gedreht, bezogen auf die Einsteckrichtung des Zapfens (22), ausgebildet oder angebracht sind.

5. Gargerät (1) nach einem der Ansprüche 1 bis 4,
**dadurch gekennzeichnet,**
**dass** die Vorsprünge (40) eine Höhe im Bereich 0, 5 mm bis 2 mm aufweisen.

6. Gargerät (1) nach einem der Ansprüche 2 bis 5,
**dadurch gekennzeichnet,**
**dass** die stegförmigen Vorsprünge (40) gleichmäßig verteilt über den inneren Umfang (35) der Aufnahmehülse (3) angeordnet sind.

7. Gargerät (1) nach einem der Ansprüche 1 bis 6,
**dadurch gekennzeichnet,**
**dass** die Aufnahmehülse (3) aus einem Elastomermaterial, bevorzugt elektrisch leitend, ferner bevorzugt einem Silikonkautschuk, besteht, wobei die Vorsprünge (40) aus einem Elastomermaterial, bevorzugt aus demselben Material der Aufnahemhülse (3) angeformt sind.

8. Gargerät (1) nach Anspruch 1 oder 2 oder 3,
**dadurch gekennzeichnet,**
**dass** die Aufnahmehülse (3) an einem dem Zapfen (22) beziehungsweise dem Garraum (11) abgewandten Ende einen, insbesondere zylindrisch ausgeformten, Griffabschnitt aufweist.

9. Gargerät (1) nach Anspruch 5,
**dadurch gekennzeichnet,**
**dass** die Aufnahmehülse (3) an einem dem Zapfen (22) beziehungsweise dem Garraum (11) abgewandten distalen Ende einen kleineren Durchmesser hat als die Durchgangsöffnung (15) des Garraummantels (12), wobei insbesondere das Maß des kleineren Durchmessers am distalen Ende weniger als die Hälfte des Durchmessers der Durchgangsöffnung (15) des Garraummantels (12) ist, und/oder der Griffabschnitt eine Erstreckung von wenigstens 20 Millimeter aufweist.

10. Gargerät (1) nach einem der vorherigen Ansprüche,
**dadurch gekennzeichnet,**
**dass** die Aufnahmehülse (3) an seinem dem Garraum (11) zugewandten Ende eine der Garrauminnenseite (13) zugewandte Anlagefläche (32) aufweist, welche der Form der Garrauminnenseite (13) um die Durchgangsöffnung (15) herum zumindest abschnittsweise angepasst ausgebildet ist.

11. Gargerät (1) nach Anspruch 8,
**dadurch gekennzeichnet,**
**dass** die Garrauminnenseite (13) um die Durchgangsöffnung (15) herum zumindest abschnittsweise eine Schrägfläche (16), vorzugsweise eine trichterförmige Schrägfläche (16), aufweist, wobei die Anlagefläche (32) der Aufnahmehülse (3) zumindest abschnittsweise an die Schrägfläche (16) der Garrauminnenseite (13) angepasst ausgebildet ist.

12. Gargerät (1) nach einem der vorherigen Ansprüche,
**dadurch gekennzeichnet,**
**dass** die Aufnahmehülse (3) zumindest abschnittweise eine umlaufende Nut (33) aufweist, welche den Garraummantel (12) beidseitig umgreift.

13. Gargerät (1) nach einem der vorherigen Ansprüche,
**dadurch gekennzeichnet,**
**dass** das Tragteil als Traggitter (2) ausgebildet ist und wenigstens einen Abstandshalter (23) aufweist, welcher zum Zapfen (22), vorzugsweise in der Höhe (Z) nach unten, beabstandet angeordnet ist und das Traggitter (2) gegenüber der Garrauminnenseite (13) des Garraummantels (12) abstützt.

14. Gargerät (1) nach Anspruch 13,
**dadurch gekennzeichnet,**
**dass** das Traggitter (2) wenigstens ein Paar Abstandshalter (23) aufweist, welche jeweils zum Zapfen (22), vorzugsweise in der Höhe (Z), beabstandet angeordnet sind, wobei der Zapfen (22) zwischen den beiden Abstandshaltern (23) angeordnet ist, und wobei beide Abstandshalter (23) das Traggitter (2) gegenüber der Garrauminnenseite (13) des Garraummantels (12) abstützen.
